# EUROPÄISCHE PATENTSCHRIFT

(11) **EP 2 524 186 B1**
(45) Veröffentlichungstag und Bekanntmachung des Hinweises auf die Patenterteilung: **14.12.2016**
(21) Anmeldenummer: 10809143.0
(22) Anmeldetag: 14.12.2010
(51) Int. Cl.: F41A 17/44, F41A 17/38, F41A 17/42

(54) **SICHERHEITSMAGAZIN FÜR EINE SCHUSSWAFFE MIT VERRIEGELUNG GEGEN DEN STOSSBODEN**
SAFETY MAGAZINE FOR A FIREARM HAVING A MECHANISM FOR LOCKING AGAINST THE BREECH FACE
MAGASIN DE SÉCURITÉ POUR ARME À FEU À VERROUILLAGE CONTRE LE FOND DE PERCUSSION

(30) Priorität: 14.01.2010 DE 102010004754
(43) Veröffentlichungstag der Anmeldung: 21.11.2012
(73) Patentinhaber: TLS System Unternehmergesellschaft, 40549 Düsseldorf (DE)
(72) Erfinder: HELLEBRANDT, Manfred, 40545 Düsseldorf (DE); COENEN, Goetz, 40668 Meerbusch (DE)
(74) Vertreter: Kreuzkamp, Markus
(86) Internationale Anmeldenummer: PCT/DE2010/075162
(87) Internationale Veröffentlichungsnummer: WO 2011/085712

(56) Entgegenhaltungen:
- WO-A1-01/25714
- US-A- 4 532 729
- US-A- 4 619 062
- US-A- 5 992 076
- US-B1- 6 412 207
- US-B1- 7 568 302

## Beschreibung

Die vorliegende Erfindung betrifft ein Sicherheitsmagazin für eine Schusswaffe, wobei das Sicherheitsmagazin in den Magazinschacht oder Magazinhalter der Schusswaffe einsetzbar ist und ein Verriegelungselement aufweist, wobei das Verriegelungselement nach dem Einsetzen des Sicherheitsmagazins in die Schusswaffe aus einer Entriegelungsstellung in eine Verriegelungsstellung bringbar ist, und in der Verriegelungsstellung ein Formschluss durch das Verriegelungselement und die Schusswaffe derart gebildet ist, dass dieser ein Herausnehmen des Sicherheitsmagazins aus der Schusswaffe verhindert.

Es sind Sicherheitsmagazine bekannt, bei denen ein Verriegelungselement aus einem Sicherheitsmagazin heraus, welches in den Magazinschacht einsetzbar ist, in den Lauf der Waffe oder in den Bereich der Zuführrampe hinein verschoben oder verschwenkt wird, derart, dass ein Formschluss gebildet wird, der ein Herausnehmen des Sicherheitsmagazins aus der Waffe heraus verhindert. In der verriegelten Stellung kann die Waffe nicht mehr geladen werden, so dass die geforderten Sicherheitsbestimmungen eingehalten werden.

Ein derartiges Sicherheitsmagazin ist z. B. aus DE 20 2008 017 092 U1 bekannt. Das Schließsystem weist einen Block auf, der in den Magazinschacht der Waffe eingeführt wird. In dem Metallblock ist eine Schließvorrichtung angeordnet, die mit einem Schlüssel betätigbar ist, wobei dann ein Riegelelement aus der Oberseite des Blocks in das Patronenlager der Waffe ausfahrbar ist. Hierdurch ist das Schließsystem bzw. der Block nicht mehr aus der Waffe zu entfernen, und ein Zerlegen oder Laden der Waffe ist nicht mehr möglich. Der Schlüssel wird dabei durch eine untere Öffnung des Blocks eingeführt.

US 5,992,076 zeigt ein Sicherheitsmagazin, bei dem ein Verriegelungselement in den Bereich der Zuführrampe zur Bildung eines Formschlusses bringbar ist, wobei der Formschluss ein Herausnehmen des Sicherheitsmagazins verhindert.

US 2006/0080881 zeigt ebenfalls ein Sicherheitsmagazin, bei dem Bolzen ausfahrbar sind, um ein Einlegen von Patronen zu verhindern. Zusätzlich weist das offenbarte Sicherheitsmagazin Verriegelungselemente auf, die seitlich aus dem Sicherheitsmagazin herausfahrbar sind, und die in entsprechende Aussparungen des Magazinschachtes eingreifen und ebenfalls einen Formschluss bilden, der ein Herausziehen des in der Verriegelungsstellung befindlichen Sicherheitsmagazins verhindert.

US 6 412 207 B1 beschreibt ein Sicherheitsmagazin mit eingebauter Sensorik, Antenne und Spule, welche über Schaltkreise und Ausgabebaugruppen regelnd mit einem Antrieb und 0 einem daran angeschlossenen Sperr-Riegel verbunden sind. Über eine elektrische Stromquelle werden Antrieb und Regelbaugruppen mit Energie versorgt und ein signalabhängig geregelter Eingriff/Ausgriff des Sperr-Riegels in den Waffenrahmen ermöglicht.

Aus DE 20 2006 010 962 U1 ist ein Blockiersystem für halbautomatische Pistolen/Selbstladepistolen und Gewehre bekannt, bei dem ein Blockiersystem das unbefugte Laden der Waffe verhindert. Dabei wird in den Magazinschacht ein Block eingeführt, in den eine Laufsperre, welche in den Lauf der Waffe eingeführt wird, zur Einlage gebracht wird, und welche dann mittels Verschraubung, Bajonettverschluss und/oder Verschweißung mit dem Block verbunden wird. Ein ähnliches System ist aus WO96/28704 bekannt.

Ferner ist aus US 7,568,302 ein Sicherheitsmagazin bekannt, dessen Verriegelungselement nicht in den Lauf oder den Raum der Zuführrampe, sondern unterhalb in eine in der Waffe speziell für das Sicherheitsmagazin vorgesehene Aussparung zur Verriegelung eingreift. Bei diesem System ist nachteilig, dass das Sicherheitsmagazin nur für die speziell ausgebildete Waffe und nicht allgemein für Waffen des bestimmten Magazintyps einsetzbar ist.

Die vorgenannten Systeme weisen entweder den Nachteil auf, dass deren Verriegelungselemente in spezielle Ausnehmungen der Waffe eingreifen und somit nur für diese spezielle Waffe verwendbar sind. Sofern das Verriegelungselement in den Bereich der. Zuführrampe, ins Patronenlager oder sogar in den Lauf der Waffe eingreift bzw. hintergreift, so besteht die Gefahr, dass das Verriegelungselement durch den Lauf oder das seitliche Auswurffenster aus der Verriegelungsstellung heraus unbefugt bewegbar wird und/oder dass die feinstgehonten Flächen der Zuführrampe, Patronenlager und/oder des Laufs durch das Verriegelungselement beschädigt, insbesondere verkratzt, werden.

Zudem ist der Weg, den das Verriegelungselement von der entriegelten Stellung hin zur Verriegelungsstellung durchfahren muss bei den vorgenannten Systemen nachteilig lang.

Aufgabe der Erfindung ist es, ein Sicherheitsmagazin bereitzustellen, bei dem ein Verkratzen der feinstgehonten Oberflächen vermieden wird, und bei dem das Verriegelungselement von Außen nicht aus seiner Verriegelungsstellung heraus unbefugt mittels Werkzeugen verstellt werden kann.

Diese Aufgabe wird mit einem Sicherheitsmagazin mit den Merkmalen des Patentanspruchs 1 gelöst. Weitere vorteilhafte Ausgestaltungen des Sicherheitsmagazins gemäß Patentanspruch 1 ergeben sich durch die Merkmale der Unteransprüche.

Das erfindungsgemäße Sicherheitsmagazin lässt sich vorteilhaft für alle Waffen verwenden, die über ein Magazin zur Zuführung von Patronen aufweisen. Eine besondere Anpassung der Waffe an das Sicherheitsmagazin und deren Verriegelungsmechanismus muss nicht erfolgen.

Der Erfindung liegt der Gedanke zugrunde, dass das Verriegelungselement nach hinten in Richtung Stoßboden zur Verriegelung verstellt wird. In diesem Bereich müssen die Oberflächen keine besonderen Oberflächeneigenschaften aufweisen, so dass auch eine eventuelle leichte Beschädigung in Form von Kratzern die Funktion der Waffe nicht beeinträchtigt. Zudem ist der notwendige Verstellweg des Verriegelungselementes wesentlich kürzer als bei den aus dem Stand der Technik bekannten Lösungen. Hierdurch kann der Verstellmechanismus und/oder Antrieb für das Verriegelungselement wesentlich kleiner und/oder kürzer ausgebildet werden.

Erfindungsgemäß ist das Sicherheitsmagazin mit seinem Verriegelungselement derart ausgebildet, dass das Verriegelungselement gegen den Stoßboden drückt, insbesondere diesen nach hinten verstellt; so kann ein Zerlegen der verriegelten bzw. gesicherten Waffe verhindert werden. Das Zerlegen der gesicherten Waffe kann dabei insbesondere bei allen Waffentypen verhindert werden, bei denen der Verschluss mittels des Verriegelungselements in die oder in die unmittelbare Nähe der maximalen Rücklaufposition (overtravel) bringbar ist.

Vorteilhaft wird das Sicherheitsmagazin manuell mittels eines Betätigungselements in die Verriegelungsstellung gebracht und anschließend mittels eines Schlosses oder Sperrmechanismus in die gesicherte bzw. abgeschlossene Stellung gebracht, so dass ein unbefugtes Entsichern der Waffe nicht mehr möglich ist. Ein Entriegeln bzw. Öffnen des Schlosses kann durch elektrische Signale, insbesondere durch das Abfragen von biometrischen Daten, erfolgen.

Sobald das Schloss geöffnet oder der Sperrmechanismus aufgehoben ist, wird vorteilhaft das Verriegelungselement mittels gespeicherter Federkraft aus der verriegelnden Stellung heraus in die entriegelte Stellung verstellt, so dass eine manuelle Entriegelung nicht notwendig ist.

Eine Möglichkeit der Verriegelung besteht z.B. darin, dass der Verstellmechanismus mittels einer Verrastung zumindest in der verriegelten Stellung mittels Formschluss gehalten ist. Hierzu kann ein Verriegelungsstift, welcher von einem Aktuator, z.B. einer Magnetspule, antreibbar ist, in eine Aussparung des Verstellmechanismus eingefahren werden, so dass ein Verstellen des Verstellmechanismus und damit ein Verstellen des Verriegelungselements nicht mehr möglich ist. Der Verriegelungsstift und die korrespondierende Aussparung sind dabei vorteilhaft so auszugestalten, dass der Verriegelungsstift nur in der Verriegelungsstellung in die Aussparung eingreifen kann. Da das Betätigungselement manuell entgegen einer Feder in Richtung Verriegelungsstellung bewegt werden muss, wird das Betätigungselement nach dem Loslassen stets von der Feder wieder in die nicht verriegelte Stellung verstellt, wenn nicht der Verriegelungsstift sicher in der Aussparung einliegt. So kann vermieden werden, dass der Benutzer fälschlicherweise davon ausgeht, dass die Waffe gesichert ist, der Verriegelungsstift aber noch nicht in der Aussparung einliegt.

In einer bevorzugten Ausführungsform wird das Verriegelungselement mittels eines Getriebes, insbesondere eines Hebelgetriebes, verstellt. Es ist aber ebenso möglich, dass das Verriegelungselement ein biegsames Element ist, welches mit seinem verriegelnden Ende in der Verriegelungsstellung gegen den Stoßboden drückt und dessen anderes Ende durch das Betätigungselement gebildet ist. Ebenso ist es möglich, dass das Verriegelungselement direkt oder über ein Getriebe von einem Aktuator, insbesondere einem Elektromagneten, angetrieben ist. Auch ist es möglich, dass das Verriegelungselement mittels eines Spindelantriebs verstellt wird.

Nachfolgend werden zwei mögliche Ausführungsformen des erfindungsgemäßen Sicherheitsmagazins anhand von Zeichnungen näher erläutert.

Es zeigen:
- Fig. 1:: Querschnittsdarstellung durch eine Waffe mit eingesetztem erfindungsgemäßen verriegelten Sicherheitsmagazin, gemäß einer ersten Ausführungsform;
- Fig. 2a:: Sicherheitsmagazin gem. Figur 1 in der entriegelten Stellung;
- Fig. 2b:: Sicherheitsmagazin gem. Figur 1 in der verriegelten Stellung;
- Fig. 3:: zweite mögliche Ausführungsform eines Sicherheitsmagazins mit einem das Verriegelungselement antreibenden Aktuator;
- Fig.4:: dritte mögliche Ausführungsform eines Sicherheitsmagazins, bei dem Verriegelungselement und Verstellmechanismus durch einen biegsamen Stab gebildet sind.

Die Figur 1 zeigt eine Querschnittsdarstellung durch einen Teil einer Waffe 1 mit eingesetztem erfindungsgemäßen Sicherheitsmagazin 2, gemäß einer ersten Ausführungsform. Das Sicherheitsmagazin 2 ist verriegelt, d. h. das Verriegelungselement 3 drückt den Stoßboden 4 des Verschlusses 1 c nach hinten bzw. rechts. Das Verriegelungselement 3 hintergreift damit einen Vorsprung 1v, so dass das Sicherheitsmagazin 2 nicht aus der Waffe 1 herausnehmbar ist. Das Verriegelungselement 3 ist durch Führungen 13 (Fig. 2a) im Sicherheitsmagazin verschieblich gelagert und wird über die Wippe 6 zwischen der Verriegelungsstellung (Fig. 1) und der entriegelten Stellung, wie sie in Fig. 2a dargestellt ist, bewegt. Dabei greift der Hebelarm 6d in eine Ausnehmung 3a des Verriegelungselements 3 ein. Die Wippe 6 ist drehbar um die Achse 6a gelagert, und wird durch den Stab 7 angetrieben, welcher manuell durch das Betätigungselement 7a oder die in der Feder 12 gespeicherte Federenergie verstellt wird. Die Wippe 6 weist einen Führungsstift 6c an ihrem Hebel 6b auf, der in einer Ausnehmung 7c des Stabes 7 einliegt. Der Stab 7 selbst liegt in einer Ausnehmung bzw. Führung 2e des Sicherheitsmagazins verschieblich ein und wird durch die Feder 12 in Richtung der entriegelten Stellung kraftbeaufschlagt. Zur Arretierung bzw. Festsetzung des Verstellmechanismus, welcher durch den Stab 7 und die Wippe 6 gebildet ist, dient eine elektrische Spule 9, die einen Verriegelungsstift 8 antreibt. Der Verriegelungsstift selbst kann federbelastet sein, z.B. in Richtung des Stabes, so dass ohne Bestromung der Spule das Schloss schließt bzw. arretiert, sobald der Stab 7 manuell entgegen der Federkraft der Feder 12 in das Magazin hinreichend hinein bewegt worden ist. Das Öffnen bzw. Lösen der Arretierung kann dann nur durch Bestromung der Spule erfolgen. Dabei kann durch eine entsprechende Codierung bzw.. elektronisches Schloss verhindert werden, dass über den Anschluss 10 eine unbefugte Bestromung der Spule erfolgt.

Selbstverständlich ist es ebenso möglich die Spule durch einen andersartigen Aktuator, wie z.B. einen Piezoaktuator, zu ersetzen.

Die Figur 2b zeigt das Sicherheitsmagazin gem. Figur 1 in der verriegelten Stellung.

Die Figur 3 zeigt eine zweite mögliche Ausführungsform eines Sicherheitsmagazins 2 mit einem das Verriegelungselement 3 antreibenden Aktuator 14, welcher z.B. durch einen Hubmagneten gebildet sein kann. Der Hubmagnet wird über eine Ansteuereinrichtung 16 angesteuert, wobei ein Steuergerät oder elektronischer Schlüssel über den Anschluss 10 mit der Ansteuereinrichtung 16 verbindbar ist. Selbstverständlich ist es auch möglich, dass die Ansteuereinrichtung mittels Funksignalen zum Öffnen der Verriegelung ansteuerbar ist. Alternativ ist es möglich, das Verriegelungselement 3 mittels einer nicht dargestellten Feder in Richtung der Verriegelungsstellung vorzuspannen, so dass bereits durch das vollständige Einschieben des Sicherheitsmagazins eine Verriegelung mittels des Verriegelungselements 3 erfolgt, welches durch die Feder gegen den Stoßboden drückt und somit hinter den Hinterschnitt 1v greift und den notwendigen Formschluss bildet. Zum Entriegeln muss dann der Aktuator 14 das Verriegelungselement 3 soweit nach links verstellen, dass der Formschluss aufgehoben ist. Erst dann kann das Sicherheitsmagazin 2 aus dem Magazinschacht herausgenommen werden.

Die Figur 4 zeigt eine dritte mögliche Ausführungsform eines Sicherheitsmagazins 2, bei dem Verriegelungselement und Verstellmechanismus durch einen biegsamen Stab 17 gebildet sind. Das Betätigungselement 17a ist an dem aus dem unteren Ende des Sicherheitsmagazin 2 heraus schauenden Ende des Stabes 17 angeordnet. Der Stab 17 liegt in einer Führung 20 des Sicherheitsmagazins ein, wobei diese eine Kurve 20a bildet, so dass das verriegelnde Ende 17b des Stabes seitlich aus dem Sicherheitsmagazin 2 zur Verrieglung heraustritt. Der Stab weist eine seitliche Ausnehmung 17b auf, in die der Verriegelungsstift 8 zur Arretierung des Stabes in der Verriegelungsstellung eingreifen kann. Der Verriegelungsstift 8 ist mittels des Antriebs 9, welcher durch eine elektrische Spule oder einen Spindelantrieb gebildet sein kann, verstellbar. Der Stift 8 kann ebenfalls durch eine nicht dargestellte Feder in Richtung der Arretierung vorgespannt sein. Der Antrieb 9 wird über eine Ansteuereinrichtung 16 angesteuert, wobei ein Steuergerät oder elektronischer Schlüssel über den Anschluss 10 mit der Ansteuereinrichtung 16 verbindbar ist. Selbstverständlich ist es auch hier möglich, dass die Ansteuereinrichtung 16 mittels Funksignalen zum Öffnen der Verriegelung ansteuerbar ist.

## Patentansprüche

1. Sicherheitsmagazin (2) für eine Schusswaffe (1), wobei das Sicherheitsmagazin (2) in den Magazinschacht oder den Magazinhalter (la) der Schusswaffe (1) einsetzbar ist und ein Verriegelungselement (3, 17) aufweist, wobei das Verriegelungselement (3, 17) nach dem Einsetzen des Sicherheitsmagazins (2) in die Schusswaffe (1) aus einer Entriegelungsstellung in eine Verriegelungsstellung bringbar ist, und in der Verriegelungsstellung ein Formschluss durch das Verriegelungselement (3, 17) und die Schusswaffe (1) derart gebildet ist, dass dieser ein Herausnehmen des Sicherheitsmagazins (2) aus der Schusswaffe (1) verhindert, **dadurch gekennzeichnet, dass** ein Verstellmechanismus (6, 7) und/oder Antrieb (14) das Verriegelungselement (3, 17) beim Bewegen in die Verriegelungsstellung in Richtung des Stoßbodens (4) eines Verschlusses (1c) bewegt, wobei das Verriegelungselement (3, 17) beim Bewegen in die Verriegelungsstellung nach hinten in den Verschlussleerlaufweg (5a) eingreift und das Verriegelungselement (3, 17) in der Verriegelungsstellung gegen den Stoßboden (4) drückt.

2. Sicherheitsmagazin (2) nach Anspruch 1, **dadurch gekennzeichnet, dass** das Sicherheitsmagazin (2) ein Kastenmagazin ist.

3. Sicherheitsmagazin (2) nach Anspruch 1, **dadurch gekennzeichnet, dass** das Verriegelungselement (3, 17) den Stoßboden (4) bis zum Erreichen der Verriegelungsstellung nach hinten bewegt.

4. Sicherheitsmagazin nach einem der vorhergehenden Ansprüche, **dadurch gekennzeichnet, dass** das Verriegelungselement (3,17) derart ausgebildet ist, dass es in der Verriegelungsstellung den Stoßboden (4) so weit nach hinten bewegt, dass sich der Verschluss (1c) der Waffe (1) in der oder nahe der maximalen Rücklaufposition befindet.

5. Sicherheitsmagazin (2) nach einem der vorhergehenden Ansprüche, **dadurch gekennzeichnet, dass** das Sicherheitsmagazin (2) ein Schloss (7b, 17b, 8, 9) aufweist, welches elektrisch und/oder mechanisch geschlossen und geöffnet werden kann.

6. Sicherheitsmagazin (2) nach dem vorhergehenden Anspruch, **dadurch gekennzeichnet, dass** das in der geschlossenen Position befindliche Schloss (7b, 8, 9) den Verstellmechanismus (6, 7, 17) und/oder das Verriegelungselement (3, 17) in der verriegelten Stellung arretiert bzw. festsetzt.

7. Sicherheitsmagazin (2) nach einem der vorhergehenden Ansprüche, **dadurch gekennzeichnet, dass** der Verstellmechanismus (6, 7) ein Getriebe, insbesondere ein Hebelgetriebe, ist, wobei das Verriegelungselement (3) in dem Sicherheitsmagazin (2) mittels Führungen (13) oder in einer Ausnehmung verschieblich gelagert ist.

8. Sicherheitsmagazin (2) nach einem der vorhergehenden Ansprüche, **dadurch gekennzeichnet, dass** das Verriegelungselement (3, 17) mechanisch über ein Betätigungselement (7a, 17a), welches insbesondere über den Verstellmechanismus (6, 7, 17) auf das Verriegelungselement (3, 17) wirkt, in die Verriegelungsstellung bewegbar ist, wobei nur in der Verriegelungsstellung das Schloss (7b, 17, 8, 9) geschlossen werden kann und/oder der Verstellmechanismus (6, 7, 17) arretierbar ist.

9. Sicherheitsmagazin (2) nach einem der vorhergehenden Ansprüche, **dadurch gekennzeichnet, dass** das Verriegelungselement (3) parallel zum Lauf (1 b) oder parallel zur Verstellachse des Verschlusses (1c) verschieblich im Sicherheitsmagazin (2) gelagert ist.

10. Sicherheitsmagazin (2) nach einem der vorhergehenden Ansprüche, **dadurch gekennzeichnet, dass** die Austrittsöffnung (10), durch die das Verriegelungselement (3, 17) aus dem Sicherheitsmagazin (2) austritt, an der dem Stoßboden (4) zugewandten Seite der Waffe (1) angeordnet ist.

## Claims

1. Safety magazine (2) for a firearm (1), in which the safety magazine (2) can be inserted into the magazine chute or the magazine holder (Ia) of the firearm (1), and has a locking element (3, 17), in which the locking element (3, 17) can be moved from an unlocked position to a locked position after the safety magazine (2) has been inserted into the firearm (1), and, in the locked position, an interlock is formed by the locking element (3, 17) and the firearm (1) such that this prevents the safety magazine (2) from being removed from the firearm (1), **characterized in that** a movement mechanism (6, 7) and/or a drive (14) moves the locking element (3, 17) in the direction of the breech face (4) of a breech (1c) during movement to the locked position, wherein the locking element (3, 17) engages at the rear in the breech idling movement path (5a) during movement to the locked position and the locking element (3, 17) in the locked position presses against the breech face (4).

2. Safety magazine (2) according to Claim 1, **characterized in that** the safety magazine (2) is a box magazine.

3. Safety magazine (2) according to Claim 1, **characterized in that** the locking element (3, 17) moves the breech face (4) to the rear, until the locked position is reached.

4. Safety magazine according to one of the preceding claims, **characterized in that** the locking element (3, 17) is designed such that, in the locked position, it moves the breech face (4) so far to the rear that the breech (1c) of the weapon (1) is in or close to the maximum return movement position.

5. Safety magazine (2) according to one of the preceding claims, **characterized in that** the safety magazine (2) has a bolt (7b, 17b, 8, 9), which can be closed and opened electrically and/or mechanically.

6. Safety magazine (2) according to the preceding claim, **characterized in that**, when the bolt (7b, 8, 9) is located in the closed position, the movement mechanism (6, 7, 17) and/or the locking element (3, 17) is locked or fixed in the locked position.

7. Safety magazine (2) according to one of the preceding claims, **characterized in that** the movement mechanism (6, 7) is a transmission, in particular a lever transmission, wherein the locking element (3) is mounted in the safety magazine (2) by means of guides (13) or in a recess such that it can move.

8. Safety magazine (2) according to one of the preceding claims, **characterized in that** the locking element (3, 17) can be moved to the locked position mechanically via an operating element (7a, 17a) which acts on the locking element (3, 17) in particular via the moving mechanism (6, 7, 17), wherein the bolt (7b, 17, 8, 9) can be closed, and/or the movement mechanism (6, 7, 17) can be locked, only in the locked position.

9. Safety magazine (2) according to one of the preceding claims, **characterized in that** the locking element (3) is mounted in the safety magazine (2) such that it can move parallel to the barrel (1b) or parallel to the moving axis of the breech (1c).

10. Safety magazine (2) according to one of the preceding claims, **characterized in that** the outlet opening (10) through which the locking element (3, 17) emerges from the safety magazine (2) is arranged on the side of the weapon (1) facing the breech face (4).

## Revendications

1. Magasin de sécurité (2) pour une arme à feu (1), le magasin de sécurité (2) pouvant être inséré dans le sas de magasin ou dans le support de magasin (1a) de l'arme à feu (1) et possédant un élément de verrouillage (3, 17), l'élément de verrouillage (3, 17), après l'insertion du magasin de sécurité (2) dans l'arme à feu (1), pouvant être amenée d'une position de déverrouillage en une position de verrouillage et, dans la position de verrouillage, une complémentarité de formes étant formée par l'élément de verrouillage (3, 17) et l'arme à feu (1) de telle sorte que celle-ci empêche une extraction du magasin de sécurité (2) de l'arme à feu (1), **caractérisé en ce qu'**un mécanisme de positionnement (6, 7) et/ou un mécanisme d'entraînement (14) déplace l'élément de verrouillage (3, 17) en direction du fond de percussion (4) d'une culasse (1c) lors du déplacement dans la position de verrouillage, l'élément de verrouillage (3, 17) venant en prise par l'arrière dans le trajet de la course à vide de la culasse (5a) lors du déplacement dans la position de verrouillage et l'élément de verrouillage (3, 17) en position de verrouillage appuyant contre le fond de percussion (4).

2. Magasin de sécurité (2) selon la revendication 1, **caractérisé en ce que** le magasin de sécurité (2) est un magasin à caissette.

3. Magasin de sécurité (2) selon la revendication 1, **caractérisé en ce que** l'élément de verrouillage (3, 17) déplace le fond de percussion (4) vers l'arrière jusqu'à ce que la position de verrouillage soit atteinte.

4. Magasin de sécurité (2) selon l'une des revendications précédentes, **caractérisé en ce que** l'élément de verrouillage (3, 17) est configuré de telle sorte qu'en position de verrouillage, il déplace le fond de percussion (4) vers l'arrière à tel point que la culasse (1c) de l'arme (1) se trouve dans ou à proximité de la position de recul maximale.

5. Magasin de sécurité (2) selon l'une des revendications précédentes, **caractérisé en ce que** le magasin de sécurité (2) possède un fermoir (7b, 17b, 8, 9) qui peut être fermé et ouvert électriquement et/ou mécaniquement.

6. Magasin de sécurité (2) selon l'une des revendications précédentes, **caractérisé en ce que** le fermoir (7b, 8, 9) qui se trouve en position fermée bloque ou fixe le mécanisme de positionnement (6, 7, 17) et/ou l'élément de verrouillage (3, 17) dans la position verrouillée.

7. Magasin de sécurité (2) selon l'une des revendications précédentes, **caractérisé en ce que** le mécanisme de positionnement (6, 7) est un engrenage, notamment un engrenage à levier, l'élément de verrouillage (3) étant logé de manière coulissante dans le magasin de sécurité (2) au moyen de guides (13) ou dans une cavité.

8. Magasin de sécurité (2) selon l'une des revendications précédentes, **caractérisé en ce que** l'élément de verrouillage (3, 17) peut être déplacé dans la position de verrouillage mécaniquement par le biais d'un élément d'actionnement (7a, 17a), lequel agit notamment sur l'élément de verrouillage (3, 17) par le biais du mécanisme de positionnement (6, 7, 17), le fermoir (7b, 17b, 8, 9) ne pouvant être fermé et/ou le mécanisme de positionnement (6, 7, 17) ne pouvant être bloqué que dans la position de verrouillage.

9. Magasin de sécurité (2) selon l'une des revendications précédentes, **caractérisé en ce que** l'élément de verrouillage (3) est logé coulissant dans le magasin de sécurité (2) parallèlement au canon (1b) ou parallèlement à l'axe de positionnement de la culasse (1c).

10. Magasin de sécurité (2) selon l'une des revendications précédentes, **caractérisé en ce que** l'ouverture de sortie (10) par laquelle l'élément de verrouillage (3, 17) sort du magasin de sécurité (2) est disposée du côté de l'arme (1) qui fait face au fond de percussion (4).
